# EUROPÄISCHE PATENTSCHRIFT

(11) **EP 0 845 067 B1**
(45) Veröffentlichungstag und Bekanntmachung des Hinweises auf die Patenterteilung: **12.05.1999**
(21) Anmeldenummer: 96928465.2
(22) Anmeldetag: 14.08.1996
(51) Int. Cl.: E04B 7/16, E06B 7/086, F24F 13/15

(54) **DACH- ODER WANDFLÄCHE**
ROOF OR WALL SURFACES
SURFACES DE TOIT OU DE PAROI

(30) Priorität: 18.08.1995 WO PCT/EP95/03297
(43) Veröffentlichungstag der Anmeldung: 03.06.1998
(73) Patentinhaber: Schlossbauer, Paul, 82266 Inning/Stegen (DE); Sprotofski, Helmut, 82266 Inning/Stegen (DE)
(72) Erfinder: Schlossbauer, Paul, 82266 Inning/Stegen (DE); Sprotofski, Helmut, 82266 Inning/Stegen (DE)
(74) Vertreter: Schulz, Rütger, Dr. Dipl.-Phys.
(86) Internationale Anmeldenummer: EP9603594
(87) Internationale Veröffentlichungsnummer: WO9707300

(56) Entgegenhaltungen:
- EP-A- 0 463 697
- DE-U- 9 413 428
- FR-A- 1 345 034
- FR-A- 2 058 701
- FR-A- 2 214 023
- US-A- 3 847 210

## Beschreibung

Die vorliegende Erfindung betrifft eine Tragstütze für eine aus Platten gebildete Wandoder Dachfläche bzw. die Wand- oder Dachfläche selber, wobei die Wand- oder Dachfläche aus in Reihen hinter- oder übereinanderliegenden zwischen einer Offen- und einer Schließstellung schwenkbaren Platten gebildet ist, die in Schließstellung einander überlappen oder aneinander angrenzen und in Halterungen gehalten sind, die jeweils über einen Gelenkbügel mit der gemeinsamen Tragstütze gelenkig verbunden sind.

Derartige Tragstützen bzw. Wand- oder Dachflächen sind aus dem Stand der Technik, wie beispielsweise aus DE 94 13 428 U, bekannt, wobei die Tragstützen gerade sind, so daß ebene bzw. plane Dach- und Wandflächen gebildet werden. Wenn die in einer Reihe an einer Tragstütze liegenden Halterungen an einem gemeinsamen Verstellelement angelenkt sind, das an der Tragstütze verschiebbar geführt ist, ist es bei den bekannten Konstruktionen nicht möglich, die Tragstützen gekrümmt auszugestalten, um gekrümmte Wand- oder Dachflächen zu erhalten.

Es ist damit die Aufgabe der vorliegenden Erfindung, eine aus Platten gebildete Wand- oder Dachfläche zur Verfügung zu stellen, die aus in Reihen hinter- oder übereinanderliegenden schwenkbaren Platten gebildet ist, wobei die in einer Reihe liegenden Platten einander überlappen oder einander angrenzen und jeweils in Halterungen gehalten sind, die jeweils über einen Gelenkbügel mit einer gemeinsamen Tragstütze gelenkig verbunden sind, und bei der die Verstellelemente, an denen die in einer Reihe liegenden Halterungen angelenkt sind, auch dann an der Tragstütze verschiebbar geführt sein können, wenn die Tragstütze gekrümmt ist.

Diese Aufgabe wird durch eine aus Platten gebildete Wand-oder Dachfläche gemäß dem beigefügten Anspruch 1 gelöst.

Der Vorteil der vorliegenden Erfindung ist insbesondere, daß durch sie große gebogene oder gekrümmte Wand- oder Dachflächen hergestellt werden können, in denen die Platten reichen, die mit geringem Kraftaufwand und unter Einsatz weniger Antriebsvorrichtungen synchron geöffnet und geschlossen werden können.

Vorteilhafte Ausgestaltungen der vorliegenden Erfindung sind in den jeweiligen Unteransprüchen angegeben.

Die vorliegende Erfindung wird im folgenden anhand bevorzugter Ausführungsbeispiele unter Bezug auf die beigefügten Zeichnungen näher erläutert, in denen zeigen
- Figur 1: eine Perspektivansicht einer aus mehreren erfindungsgemäßen Tragstützen gebildeten Wandfläche,
- Figur 2: einen Längsschnitt durch ein erstes Ausführungsbeispiel der vorliegenden Erfindung,
- Figur 3: einen Querschnitt durch das erste Ausführungsbeispiel der vorliegenden Erfindung,
- Figur 4: einen Längsschnitt durch ein zweites Ausführungsbeispiel der vorliegenden Erfindung,
- Figur 5: einen Querschnitt durch das zweite Ausführungsbeispiel der vorliegenden Erfindung,
- Figur 6: einen Längsschnitt durch ein drittes Ausführungsbeispiel der vorliegenden Erfindung,
- Figur 7: einen Querschnitt durch das dritte Ausführungsbeispiel der vorliegenden Erfindung,
- Figur 8: einen Längsschnitt durch ein viertes Ausführungsbeispiel der vorliegenden Erfindung,
- Figur 9: einen Querschnitt durch das vierte Ausführungsbeispiel der vorliegenden Erfindung,
- Figur 10: einen Längsschnitt durch ein fünftes Ausführungsbeispiel der vorliegenden Erfindung, und
- Figur 11: einen Querschnitt durch das fünfte Ausführungsbeispiel der vorliegenden Erfindung.

In Figur 1 ist eine aus mehreren parallel nebeneinander angeordneten erfindungsgemäßen gekrümmten bzw. gebogenen Tragstützen (4) gebildete Wandfläche dargestellt. In den an den Tragstützen (4) verschwenkbar angeordneten Halteklammern (2) sind Glasplatten (1) aufgenommen, wobei jeweils eine Glasplatte (1) durch mehrere parallele an nebeneinanderliegenden Tragstützen (4) angeordneten Halteklammern (2) gehalten wird. Die erfindungsgemäße Krümmung der Tragstützen (4) ist derart, daß die Krümmungslinie quer zu den Glasplatten (1) verläuft. Das bedeutet, daß die Tragstützen (4) völlig parallel ausgerichtet sind und die Glasplatten (1) plan und ungekrümmt sind. In anderen Worten erstrecken sich die gekrümmten Tragstützen (4), falls die Krümmungslinie auf einem Teilkreisbogen liegt, entlang dem Umfang dieses Teilkreisbogens.

In der in Figur 1 dargestellten Wand- oder Dachfläche wird jeweils eine Glasplatte (1) von mehreren nebeneinanderliegenden Halteklammern (2) gehalten. Die Halteklammern (2) halten die Glasplatten (1) dabei an beliebigen Stellen zwischen ihren Seitenrändern. Es kann aber auch jeweils nur eine einzelne Glasplatte (1) von einer einzigen Halteklammer (2) gehalten sein, wobei die Halteklammer (2) dann jeweils ungefähr in der Mitte zwischen den beiden Querrändern der Glasplatte (1) angreift, um sie im Gleichgewicht zu halten. Der Vorteil dabei ist, daß nebeneinanderliegende Glasplatten (1) praktisch fugenlos aneinandergefügt werden können. Die Glasplatten (1) der in der Figur 1 dargestellten Wand- oder Deckenfläche überlappen einander mit ihren Längsseiten, wobei die jeweils obere Glasplatte die darunterliegende Glasplatte überlappt, so daß Regenwasser oder dergleichen nicht ins Innere dringen kann.

Die Halteklammern (2) weisen jeweils einen Gelenkbügel (3) auf, der mit einem Ende an einem hinteren Abschnitt der Halteklammer (2) und mit dem anderen Ende der jeweiligen Tragstütze (4) gelenkig befestigt ist. Ein Bügel (22) ist ebenfalls am hinteren Ende der Halteklammer (2) angebracht, aber nicht gelenkig und im dargestellten Beispiel sogar einstückig mit der Halteklammer (2) ausgebildet. Das andere Ende des Bügels (22) ist gelenkig an einem Verstellelement (5) angebracht, das in der Figur 1 nicht dargestellt ist. An dem an dem Verstellelement (5) gelenkig angebrachten Ende des Bügels (22) ist ein Ende einer Stützstrebe (30) fest angebracht, deren anderes Ende mit der Halteklammer (2) zwischen deren hinteren und vorderen Ende fest verbunden ist. Im dargestellten Beispiel ist die Stützstrebe (30) ebenfalls einstückig mit der Halteklammer (2) ausgebildet. Weiterhin sind im dargestellten Beispiel zwischen der Stützstrebe (30) und der Halteklammer (2) weitere Verstrebungen zur Erhöhung der Stabilität vorgesehen. An jedem Verstellelement (5) kann eine einzige Halteklammer oder auch mehrere Halteklammern (2) gelenkig befestigt sein.

In der Figur 1 ist die Krümmung der Tragstützen (4) dergestalt, daß sich der Mittelpunkt des Krümmungsradius oberhalb der Glasplatten (1), d. h. auf der den anderen Halteklammern (2) abgewandten Seite befindet. Die Krümmung der Tragstützen (4) und somit der gesamten Dach- oder Platten fläche kann aber auch dergestalt sein, daß sich der Krümmungsmittelpunkt unterhalb der Glasplatten (1), d. h. auf der Seite der Glasplatten, auf der die Halteklammern (2) angeordnet sind, befindet. In beiden Fällen liegen die Krümmungsmittelpunkte der Tragstützen (4) vorzugsweise auf einer gemeinsamen Geraden, die parallel zur Längsrichtung der dargestellten Glasplatten (1) verläuft.

Ein erstes Ausführungsbeispiel der erfindungsgemäßen Tragstütze (4) ist in den Figuren 2 und 3 dargestellt. Figur 2 zeigt einen Längsschnitt durch einen Teil einer gekrümmten Tragstütze (4a) mit einem Verstellelement (5a), an dem eine einzige Halterung (2) gelenkig befestigt ist. Wie in Figur 2 zu sehen ist, laufen der Bügel (22) und die Stützstrebe (30) der Halteklammer (2) V-förmig zusammen und sind im Längsschnitt gesehen etwa mittig durch ein Gelenk am Verstellelement (5a) befestigt. Das Verstellelement (5a) ist an der Tragstütze (4a) geführt und in dessen Längsrichtung verschiebbar. In der in Figur 2 dargestellten Ansicht kann das Verstellelement (5a) somit nach links oder nach rechts verschoben werden. An den in die beiden Verschiebungsrichtungen weisenden Enden des Verstellelementes (5a), d. h. in Figur 2 am linken und rechten Ende des Verstellelementes (5a) ist jeweils eine Stange (6) gelenkig befestigt, die eine zug- und druckkräfteübertragende Verbindung mit den benachbarten Verstellelementen (5a) herstellen, die ebenfalls gleitend an der Tragstütze (4a) geführt sind. In einer anderen Betrachtungsweise könnte man die Verstellelemente (5a) somit als Kettenglieder bezeichnen, die über Schub- bzw. Druckstangen (6) gelenkig miteinander verbunden sind. Durch diese gelenkige Verbindung können die Verstellelemente (5a) auch bei einer starken Krümmung der Tragstütze (4a) reibungsarm verschoben werden. Dabei sind die Verstellelemente (5a) umso kürzer, je stärker die Krümmung ist. Weist die Tragstütze (4a) nur eine schwache Krümmung auf, so können die Verstellelemente (5a) länger ausgebildet sein und ggf. sogar mehrere Haltebügel (2) gelenkig aufnehmen.

In Figur 3 ist ein Querschnitt durch das in Figur 2 im Längsschnitt dargestellte erste Ausführungsbeispiel gezeigt. Die Halteklammer (2) hält eine Platte (1), die z.B., wie in Figur 1 dargestellt, eine Glasplatte sein kann, irgendwo zwischen ihren beiden seitlichen Rändern. Die Halteklammer (2) ist über einen fest an ihr angebrachten Bügel (22) gelenkig mit dem Verstellelement (5a) verbunden. Das Ende des Bügels (22) greift dabei in ein U-förmiges Profil des Verstellelementes (5a) ein und umgreift eine Hülse (8), in die ein Bolzen (7) eingesteckt ist. Der Bolzen (7) ist drehbar an den beiden Seitenwänden des U-förmigen Profiles des Verstellelementes (5a) befestigt. In ähnlicher Weise sind die Stangen (6) über entsprechende Bolzen, die drehbar im Verstellelement (5) aufgenommen sind, gelenkig mit dem Verstellelement (5a) verbunden. Im dargestellten Beispiel stellen jeweils zwei parallele Stangen (6) die Verbindung zwischen benachbarten, an der Tragstütze gleitend geführten Verstellelementen (5a) her. Die beiden Stangen (6) sind dabei jeweils außerhalb des U-förmigen Profiles des Verstellelementes (5a) angeordnet, sie können aber auch auf der Innenseite angebracht sein. Die Tragstütze (4a) bildet auf ihrer Oberseite ein T-Profil, das in ein entsprechend ausgebildetes Profil des Verstellelementes (5a) eingreift. Zwischen dem T-Profil der Tragstütze (4a) und dem Verstellelement (5a) ist ein Gleitprofil (9) angeordnet, das eine zuverlässige Verschiebbarkeit des Verstellelementes (5a) an der Tragstütze (4b) gewährleistet. Weiterhin sind in Figur 3 zwei parallele Gelenkbügel (3) dargestellt, die über einen Bolzen (10), der drehbar in der Halteklammer (2) gelagert ist, gelenkig mit der Halteklammer (2) verbunden sind. Die beiden Gelenkbügel (3) sind ebenfalls über einen Bolzen (12), der drehbar in einem nach unten weisenden U-Profil der Tragstütze (4a) gelagert ist, gelenkig mit der Tragstütze (4) verbunden.

Die Halteklammer (2), die Tragstütze (4a) und das Verstellelement (5a) bestehen vorzugsweise aus stranggepreßtem Aluminium. Die Bolzen (7, 10 und 12), sowie die Gelenkbügel (3) bestehen vorzugsweise aus nicht rostendem VA-Stahl. Die Stangen (6) bestehen vorzugsweise aus einem VA Flachprofil, so daß sie sowohl Zug- als auch Druckkräfte übertragen können. Auf diese Weise ist es möglich, die Verstellelemente (5a) von einem Ende der Tragstütze (4a) aus in beide Richtungen zu verschieben. Bei geeigneter Konstruktion der Halteklammern (2), der Verstellelemente (5a) und der Tragstütze (4a) können sich jedoch die Wand- bzw. Dachflächen durch ihr Eigengewicht schließen, so daß ein Antrieb der Verstellelemente (5a) nur in einer Richtung notwendig ist. In dem in Figur 2 dargestellten Ausführungsbeispiel würde in diesem Fall eine von der rechten Seite her wirkende Zugkraft auf die Stangen (6) ausreichen. Durch eine derartige Zugkraft würden die Halteklammern (2) in ihre Offenstellung verschwenkt, und es wäre keine von der rechten Seite her wirkende Druckkraft notwendig, um die Halteklammern (2) wieder zu schließen, da das durch das Eigengewicht der Halteklammern (2) und insbesondere der darin gehaltenen Platten (1) bewirkt würde. Die in der Figur 3 dargestellte Hülse (8) besteht vorzugsweise aus Kunststoff, wie z.B. Nylon, und das Gleitprofil (9) besteht vorzugsweise aus Kunststoff, wie z.B. HDPE oder Teflon.

Das in den Figuren 4 und 5 dargestellte zweite Ausführungsbeispiel entspricht im wesentlichen dem ersten Ausführungsbeispiel, jedoch wird die gelenkige, zug- und druckkräfteübertragende Verbindung zwischen benachbarten Verstellelementen (5b) jeweils durch eine einzige Stange (18) gebildet. Figur 4 zeigt einen Längsschnitt durch das zweite Ausführungsbeispiel, bei dem eine Halteklammer (2) über einen Bügel (22) und eine Stützstrebe (30), die V-förmig ineinanderlaufen, gelenkig an einem Verstellelement (5b) befestigt ist, das verschiebbar in einer gekrümmten Tragstütze (4b) geführt ist. Der Bügel (22) und die Stützstrebe (30) greifen im Längsschnitt des Verstellelementes (5b) betrachtet etwa mittig an diesem an. Die gelenkige Verbindung wird wie beim ersten Ausführungsbeispiel durch einen Bolzen (47) hergestellt, der in eine Hülse (48) eingesteckt ist und sich zwischen den zwei Seiten eines U-förmigen Profiles des Verstellelementes (5b) erstreckt, in denen er drehbar aufgenommen ist. In Figur 5 ist das zweite Ausführungsbeispiel im Querschnitt dargestellt, wobei die jeweilige eine gelenkige Verbindung zum benachbarten Verstellelement (5b) herstellende Stange (18) im Querschnitt etwa mittig an der Hülse (48) angreift. Das schwenkbar im U-förmigen Profil des Verstellelementes (5b) gelagerte Ende des Bügels (22) weist dabei, wie in Figur 5 dargestellt, eine entsprechende U-förmige Ausnehmung (13) auf. Die Stange (18) greift über ein Befestigungselement (14) an der Hülse (48) an. Da sowohl der Bügel (22), als auch die Stange (18) an dem Bolzen (7) verschwenkbar gelagert sind, sind für die Hülse (8) mehrere konstruktive Lösungen möglich. In einem ersten Fall kann die Hülse (8) vollständig frei drehbar in dem Bügel (22) und in dem Befestigungselement (14) gelagert sein, d. h. die Stange (18) und die Halteklammer (2) sind unabhängig von der Hülse (48) verschwenkbar, greifen aber an ihr an. Die Hülse (48) kann aber auch an dem Bügel (22) befestigt sein, wobei dann das Befestigungselement (14) frei um die Hülse (48) drehbar gelagert sein muß. Andererseits kann aber auch das Befestigungselement (14) fest an der Hülse (48) angebracht sein, so daß der Bügel (22) frei um die Hülse (48) drehbar gelagert sein muß. In der Figur 5 sind zwei Befestigungselemente (14) dargestellt, wobei jeweils eines der Befestigungselemente (14) zu einer der beiden Stangen (18) gehört, die jeweils die gelenkige Verbindung mit den benachbarten Verstellelementen herstellen. Das oben bezüglich der freien Drehbarkeit des Bügels (22) und des Befestigungselementes (14) Ausgeführte gilt sinngemäß auch für diesen Fall. D. h., eines der Befestigungselemente (14) oder der Bügel (22) kann fest mit der Hülse (8) verbunden sein, oder keines dieser Bauteile. Dise Ausführungen gelten für alle Ausführungsbeispiele der vorliegenden Erfindung, bei denen die Halteklammer (2) über eine Hülse und einen Bolzen gelenkig an einem Verstellelement befestigt ist, wobei die Verbindungselemente ebenfalls an der Hülse gelenkig angreifen.

Das Verstellelement (5b) des zweiten Ausführungsbeispieles weist auf seiner Unterseite ein T-förmiges Profil auf, das in ein entsprechend ausgebildetes Profil der Tragstütze (4b) eingreift. Zwischen dem T-förmigen Profil des Verstellelementes (5b) und der entsprechenden Ausnehmung der Tragstütze (4b) ist Gleitprofil (40) ausgebildet, das eine zuverlässige Verschiebbarkeit gewährleisten soll. Weiterhin ist die Halteklammer (2) über zwei Gelenkbügel (3) schwenkbar an der Tragstütze (4b) angelenkt. Dabei wird die gelenkige Verbindung ebenso wie im ersten Ausführungsbeispiel durch Bolzen (15 und 16) hergestellt, die drehbar in entsprechenden Ausnehmungen der Halteklammer (2) bzw. der Tragstütze (4b) gelagert sind. Auf der Unterseite der Tragstütze (4b) ist ein Schraubkanal (17) vorgesehen, über den die Tragstütze (4b) ggf. mit weiteren Bauelementen verbunden werden kann. Dabei können z.B. Muttern in diesen Schraubkanal (17) eingeführt werden, in die entsprechende Befestigungsschrauben eingeschraubt werden.

Das in Bezug auf das erste Ausführungsbeispiel hinsichtlich der Schub- und Zugkräfte Gesagte gilt auch für das zweite Ausführungsbeispiel. Die Stangen (18) des zweiten Ausführungsbeispieles können sowohl Zug- als auch Druckkräfte übertragen, so daß ein Antriebsmechanismus die Verstellelemente (5b) in jeder Richtung entlang der Tragstütze (4b) verschieben kann. Entsprechend dem ersten Ausführungsbeispiel bestehen auch beim zweiten Ausführungsbeispiel die Halteklammer (2), das Verstellelement (5b) und die Tragstütze (4b) vorzugsweise aus stranggepreßtem Aluminium. Die Bolzen (47, 15 und 16) bestehen vorzugsweise aus V-2A, ebenso wie die Stangen (18). Das Gleitprofil (40) besteht vorzugsweise aus Kunststoff, ebenso wie die Hülse (48).

In den Figuren 6 und 7 ist ein drittes Ausführungsbeispiel der vorliegenden Erfindung dargestellt. Figur 6 zeigt einen Längsschnitt durch einen Teil einer Tragstütze (4c) und ein Verstellelement (5c), an dem eine Halteklammer (2) gelenkig befestigt ist. Das Verstellelement (5c) ist durch Rollen gebildet, die drehbar in der Tragstütze (4c) gelagert sind, so daß das Verstellelement (5c) verschiebbar in der Tragstütze (4c) geführt ist. Die Rollen (5c) sind durch einen Bolzen (20) fest miteinander verbunden, so daß sie sich synchron drehen. An dem Bolzen (20) sind Stangen (19) drehbar gelagert, die jeweils die gelenkige Verbindung zu den benachbarten Verstellelementen (5c) herstellen. Die Stangen (19) können dabei z.B. auf jeweiligen Hülsenabschnitten sitzen, durch die der Bolzen (20) verläuft, so daß die Stangen (19) unabhängig vom Bolzen (20) verschwenkbar sind.

Figur 7 zeigt einen Querschnitt durch das dritte Ausführungsbeispiel. Die Rollen (5c) sind in der Tragstütze (4c) auf einander gegenüberliegenden Führungsabschnitten (21) drehbar gelagert. Die Führungsabschnitte (21) weisen einen halbkreisförmigen Querschnitt auf, und greifen jeweils in den halbkreisförmigen Querschnitt der Rollen (5c) ein. Die Führungsabschnitte (21) befinden sich in inneren seitlichen Ausnehmungen einer großen U-förmigen Ausnehmung der Tragstütze (4c). Die einander gegenüberliegenden Führungsabschnitte (21) weisen einen Abstand auf, der geringfügig größer ist als der innere Querschnittsdurchmesser der Rollen (5c), um die Drehbarkeit der Rollen zu gewährleisten. Durch das Gewicht der Halterungen (2) mit den darin aufgenommenen Platten (1) bzw. durch die wirkenden Kräfte liegen die Rollen (5c) jeweils an den oberen oder den unteren Führungsabschnitten (21) an, so daß jederzeit eine problemlose Drehbarkeit der Rollen (5c) gewährleistet ist.

Die beiden Rollen (5c) sind durch einen Bolzen (20) starr miteinander verbunden, so daß sie sich synchron drehen. Der Bügel (22) der Halteklammer (2) greift in die große U-förmige Ausnehmung der Tragstütze (4c) ein und weist einen Befestigungsabschnitt (23) auf, der einen schmaleren Querschnitt als der Bügel (22) aufweist und einen Hülsenabschnitt (24) zumindest teilweise umgreift, der auf dem Bolzen (20) drehbar gelagert ist. Im in der Figur 7 dargestellten Beispiel ist der Befestigungsabschnitt (23) des Bügels (22) mittig an den Bolzen (20) schwenkbar gelagert. Zwischen dem Befestigungsabschnitt (23) und den beiden Rollen (5c) greifen die beiden Spangen (19) an, die jeweils paarweise die Verbindung zu den nächsten Verstellelementen (5c) herstellen. Die Stangen (19) laufen jeweils in Stangenabschnitte (25) aus, die drehbar an dem Bolzen (20) gelagert sind. In Figur 7 sind auf jeder Seite des Befestigungsabschnittes (23) jeweils zwei Stangenabschnitte (25) erkennbar. Jeweils ein Stangenabschnitt (25) auf jeder Seite des Befestigungsabschnittes (23) stammt von den in die Zeichenebene hineinlaufenden Stangen (19), während der jeweils andere Stangenabschnitt (25) von den nach hinten aus der Zeichenebene hinauslaufenden Stangen (19) stammt.

Die Tragstütze (4c) weist einen im wesentlichen runden Querschnitt auf, wobei sich der Bolzen (20) im wesentlichen auf der Mittelachse des Querschnittes erstreckt. Wie auch bei den vorangegangenen Ausführungsbeispielen sind wiederum die zwei Gelenkbügel (3) zu erkennen, die gelenkig an der Halteklammer (2) und an der Tragstütze (4c) befestigt sind. Dazu dienen jeweils Bolzen (26 und 27), die drehbar in der Halteklammer (2) bzw. der Tragstütze (4c) aufgenommen sind. Die Stangen (19) dienen wie die Stangen (6 und 18) des ersten bzw. zweiten Ausführungsbeispieles zum Übertragen von Zug- und Druckkräften zwischen den benachbarten Verstellelementen. Das zu diesen Ausführungsbeispielen bezüglich der Übertragung der Kräfte Ausgeführte gilt auch für das dritte Ausführungsbeispiel.

Weiterhin gilt auch für die Materialien des dritten Ausführungsbeispieles entsprechend das für das erste und zweite Ausführungsbeispiel Ausgeführte. Die Rollen (5c) bestehen vorzugsweise aus Kunststoff, wie z.B. aus Nylon.

Ein viertes Ausführungsbeispiel ist in den Figuren 8 und 9 dargestellt. Figur 8 zeigt einen Teil einer gekrümmten Tragstütze (4d) mit einem Verstellelement (5d), an dem eine Halteklammer (2) gelenkig befestigt ist. Gemäß den obigen Ausführungsbeispielen laufen ein Bügel (22) und eine Stützstrebe (30) V-förmig zusammen und greifen gelenkig an dem Verstellelement (5d) an. Das Verstellelement (5d) ist im dargestellten vierten Ausführungsbeispiel durch eine Augenschraube bzw. Ringschraube gebildet, die mit einer Mutter (28) an einem biegsamen Profil (29) befestigt ist. Das biegsame Profil (29) besteht vorzugsweise aus einem biegsamen Blech, aus V2A oder auch aus Federstahl und bildet die Verbindung zwischen den benachbarten Verstellelementen (5d). Da im Gegensatz zu den obigen Ausführungsbeispielen die Verbindungselemente zwischen den Verstellelementen (5d) im vorliegenden Fall nicht starr sind, ist auch keine gelenkige Befestigung der Verbindungselemente, in diesem Fall des biegsamen Profiles (29), mit dem Verstellelement (5d) notwendig. Das Verstellelement (5d) ist damit sehr einfach aufgebaut. Das biegsame Profil (29) ist über ein Gleitprofil (31) in entsprechenden Schlitzen der Tragstütze (4d) aufgenommen, gewährleistet durch seine Biegsamkeit eine stetige Anpassung an die Krümmung der Tragstütze (4d) und durch das Gleitprofil (31) eine zuverlässige Verschiebbarkeit.

Die Augenschraube (5d), die das Verstellelement bildet, ist an ihrer Unterseite mit einer Mutter (28) an dem biegsamen Profil (29) befestigt und weist an ihrem oberen Ende ein Auge bzw. einen Ring (41) auf, der drehbar auf einem kurzen Bolzen (32) gelagert ist. Der Ring (41) der Ringschraube (5d) greift dabei in eine U-förmige Ausnehmung des Bügels (22) ein, in der der kurze Bolzen (32) drehbar gelagert ist. Hierdurch wird die gelenkige Verbindung der Halteklammer (2) mit dem Verstellelement (5d) hergestellt, wie durch die Querschnittsdarstellung in Figur 9 verdeutlicht wird. Das biegsame Profil (29) hat einen flachen, rechteckigen Querschnitt und greift seitlich in entsprechende Schlitze einer großen U-förmigen Ausnehmung der Tragstütze (4d) ein. In diesen Schlitzen ist das biegsame Profil (29) über ein Gleitprofil (31) verschiebbar in der Tragstütze (4d) gelagert. Im Gegensatz zu den obigen Ausführungen, in denen die Verbindungselemente zwischen den Verstellelementen durch starre Stangen gebildet sind, paßt sich das biegsame Profil stetig an die Krümmung der Tragstütze (4d) an.

Wie auch in den vorangegangenen Ausführungsbeispielen sind auch hier wieder zwei Gelenkbügel (3) vorgesehen, die die Halteklammer (2) gelenkig mit der Tragstütze (4d) verbinden. Der Einfachheit halber wird auf die Ausführungen in den obigen Ausführungsbeispielen verwiesen. Wie jedoch in der Figur 9 dargestellt ist, muß die gelenkige Lagerung der Gelenkbügel (3) an der Tragstütze (4d) nicht zwingendermaßen über einen durchgehenden Bolzen erfolgen, wie in Bezug auf die obigen Ausführungsbeispiele erklärt, sondern kann auch jeweils durch einen kurzen Bolzen (33) erfolgen. Jeder der kurzen Bolzen (33) ist drehbar in einer entsprechenden Ausnehmung auf der Außenseite der Tragstütze (4d) gelagert, wobei jeder Gelenkbügel (3) drehbar an dem entsprechenden Bolzen (33) gelagert ist. In analoger Weise können auch bei den obigen Ausführungsbeispielen die Gelenkbügel (3) jeweils an einem separaten kurzen Bolzen an den entsprechenden Tragstützen gelagert sein.

Die Tragstütze (4d) weist einen im wesentlichen runden Querschnitt auf, wobei sich die Schlitze, in denen das biegsame Profil (29) gleitend aufgenommen ist, im wesentlichen in der Mitte der Tragstütze (4d) erstrecken. Auf der Unterseite der Tragstütze (4d) ist wiederum ein Schraubenkanal (34) vorgesehen, der den Schraubenkanälen der Tragstütze (4c) und der Tragstütze (4b) des dritten und des zweiten Ausführungsbeispieles entspricht.

Das biegsame Profil (29) des vierten Ausführungsbeispieles überträgt Druck- und Zugkräfte zwischen den benachbarten Verstellelementen (5d). Wie bei den obigen Ausführungsbeispielen ist es damit ausreichend, eine Antriebsvorrichtung an einem der beiden Enden jeder der Tragstützen (4d) vorzusehen, um ein Öffnen und ein Schließen der Halteklammern zu bewirken. Es kann dabei eine Antriebsvorrichtung für jede Tragstütze (4d), oder auch eine Antriebseinrichtung für jeweils mehrere Tragstützen (4d) vorgesehen sein. Sind die Halteklammer (2), die Verstellvorrichtungen (5d) und die Tragstützen (4d) dergestalt ausgerichtet, daß sich die Halteklammern (2) durch das Eigengewicht der in ihnen gehaltenen Platten (1) schließen können, so ist es ausreichend, wenn die Antriebsvorrichtung die Verstellelemente nur jeweils in einer Richtung antreibt. Ist das Antriebselement z.B. bei einer Wandfläche oben angeordnet, so reicht es in diesem Fall aus, wenn es lediglich Druckkräfte auf die Verstellelemente (5d) ausübt. Ist die Antriebsvorrichtung z.B. bei einer Wandfläche unten angeordnet, so muß sie lediglich Zugkräfte ausüben, um die Halteklammern (2) zu schließen. Die Ausführungen dieses Absatzes beziehen sich sinngemäß auf alle vier beschriebenen Ausführungsbeispiele.

In den Figuren 10 und 11 ist ein fünftes Ausführungsbeispiel der vorliegenden Erfindung beschrieben. Figur 10 zeigt einen Teil einer gekrümmten Tragstütze (4e) mit einem Verstellelement (5e), an dem eine Halteklammer (2) über einen V-förmig mit einer Stützstrebe (30) verbundenen Bügel (22) gelenkig befestigt ist. In diesem Fall ist das an der Tragstütze (4e) verschiebbar geführte Verstellelement (5e) durch eine im Querschnitt kreisförmige Hülse gebildet, die das Ende des Bügels (22) zumindest teilweise umgreift und damit verschwenkbar an ihr gelagert ist. Die eine gelenkige Verbindung zu den benachbarten Verstellelementen (5e) herstellenden Stangen (35) sind an der Hülse (5e) nicht gelenkig befestigt, sondern stoßen bzw. liegen lediglich über verstärkte Endabschnitte (36), die eine teilkreisförmige Vertiefung zur Aufnahme der Hülse (5e) aufweisen, an der Hülse (5e) an. Durch die als Verbindungselemente dienenden Stangen (35) können somit nur Druckkräfte zwischen den benachbarten Verstellelementen (5e) übertragen werden. Der Vorteil dieses Ausführungsbeispieles liegt jedoch in der sehr einfachen Konstruktion. Wie in der in Figur 11 gezeigten Querschnittsdarstellung zu erkennen ist, wird die gelenkige Verbindung zwischen den Verstellelementen (5e) durch jeweils zwei parallele Stangen (35) hergestellt, die paarweise an die Außenseiten der Hülse (5e) angreifen. Wie in Figur 11 zu erkennen ist, greift das Ende des Bügels (22) in eine große U-förmige Ausnehmung der Tragstütze (4e) ein, wobei er die Hülse (5e) im wesentlichen mittig umgreift, während die Enden der Hülse (5e) in seitliche Schlitze der U-förmigen Ausnehmung der Tragstütze (4e) hineinragen. In diesen seitlichen Schlitzen der U-förmigen Ausnehmung der Tragstütze (4e) sind die Stangen (35) verschiebbar aufgenommen und geführt. Der Querschnitt der Tragstütze (4e) ist auch hier im wesentlichen kreisförmig, wobei die Längsachse der Hülse (5e) im wesentlichen mit einer Mittelachse der Tragstütze (4e) zusammenfällt. Die Stangen (35) haben einen flachen, im wesentlichen rechteckigen Querschnitt und sind entsprechend in im wesentlichen rechteckig ausgebildeten Schlitzen der Tragstütze (4e) aufgenommen. Die Schlitze weisen lediglich einen Durchtritt für die Hülse (5e) auf, dessen Durchmesser kleiner als der Durchmesser der Schlitze ist, so daß die Stangen (35) in den Schlitzen geführt sind.

Die Bügel (3) sind entsprechend dem vierten Ausführungsbeispiel durch kurze Bolzen (37) gelenkig an der Tragstütze (4e) befestigt. Auf der Unterseite der Tragstütze (4e) ist wiederum ein Schraubenkanal vorgesehen.

Das Material der Stangen (35) ist vorzugsweise Hartplastik, z.B. Nylon mit einem Teflonzusatz. Die Hülse (5e) besteht vorzugsweise aus Kunststoff, wie z.B. Nylon.

Da die Stangen (35) nur Druckkräfte auf die benachbarten Verstellelemente (5e) ausüben, ist es in diesem Fall notwendig, daß sich die Halteklammern (2) durch das Eigengewicht der Halteklammern und der in ihnen gehaltenen Platten (1) schließen. Eine Antriebsvorrichtung muß in diesem Fall lediglich Druckkräfte ausüben, um die Halteklammern in ihrer Offenstellung zu bewegen. Können sich die Halteklammern nicht durch das Eigengewicht der Platten schließen, oder ist diese Bewegung zu unkontrolliert, so kann ggf. ein gegenläufiger Antrieb vorgesehen sein. Das bedeutet, daß auf beiden Seiten der Tragstützen (4e) Antriebsvorrichtungen vorgesehen werden, die jeweils nur Druckkräfte auf die Stangen (35) ausüben.

In umgekehrter Weise können die Verstellelemente (5e) jedoch auch durch Seile verbunden sein, so daß sie nur durch Zugkräfte bewegbar sind. Auch hier ist nur eine Antriebsvorrichtung notwendig, falls sich die Halteklammern durch das Eigengewicht der Platten schließen. Ist dies nicht der Fall, so können wieder zwei gegenläufige Antriebsvorrichtungen an den beiden Enden der Tragstützen (4e) vorgesehen sein, die jeweils nur Zugkräfte auf die Seile ausüben. Das Material der Seile kann z.B. Draht oder dergleichen sein.

## Patentansprüche

1. Aus Platten gebildete Wand- oder Dachfläche, die aus in Reihen hinter- oder übereinanderliegenden schwenkbaren Platten (1) gebildet ist, bei der
die in einer Reihe liegenden Platten (1) einander überlappen oder aneinander angrenzen und jeweils in Halterungen (2) gehalten sind, die jeweils über einen Gelenkbügel (3) mit einer Tragstütze (4) gelenkig verbunden sind,
die Tragstütze (4) gekrümmt ist und die in einer Reihe liegenden Halterungen (2) über starr an ihnen befestigte Bügel (22) an Verstellelementen (5) angelenkt sind, die durch zug- und/oder druckkräfteübertragende Verbindungselemente miteinander verbunden sind, und bei der
die Verstellelemente (5) und/oder die Verbindungselemente (6, 18, 19, 29, 35) an der Tragstütze (4) verschiebbar geführt sind.

2. Wand- oder Dachfläche gemäß Anspruch 1,
**dadurch gekennzeichnet,**
daß jeweils eine Halterung (2) an einem Verstellelement (5) angelenkt ist.

3. Wand- oder Dachfläche gemäß Anspruch 1 oder 2,
**dadurch gekennzeichnet,**
daß die Verbindungselemente an den Verstellelementen (5) angelenkt sind.

4. Wand- oder Dachfläche gemäß einem der vorhergehenden Ansprüche,
**dadurch gekennzeichnet,**
daß die Verstellelemente (5) aus einer Anzahl von Profilstücken (5a, 5b) bestehen, die mittels T-Profilen an der Tragstütze (4a bzw. 4b) verschiebbar geführt sind.

5. Wand- oder Dachfläche gemäß Anspruch 4,
**dadurch gekennzeichnet,**
daß benachbarte Profilstücke (5a, 5b) durch an ihnen angelenkte Stangen (6 bzw. 18) gelenkig miteinander verbunden sind.

6. Wand- oder Dachfläche gemäß einem der Ansprüche 1 bis 3,
**dadurch gekennzeichnet,**
daß die Verstellelemente (5c) durch an der Tragstütze (4c) geführte Rollen gebildet sind.

7. Wand- oder Dachfläche gemäß Anspruch 6,
**dadurch gekennzeichnet,**
daß das Verstellelement (5c) durch ein Paar von mit einem Bolzen (20) starr verbundenen Rollen (5c) gebildet ist, wobei benachbarte Verstellelemente durch an den Bolzen angelenkte Stangen (19) gelenkig miteinander verbunden sind, und der Bügel (22) der Halterung (2) an dem Bolzen (20) angelenkt ist.

8. Wand- oder Dachfläche gemäß einem der Ansprüche 1 bis 3,
**dadurch gekennzeichnet,**
daß die Verbindungselemente durch ein biegsames Profil (29) gebildet sind, an dem als Verstellelemente (5d) dienende Ringschrauben befestigt sind, an denen die jeweiligen Bügel (22) der Halterungen (2) angelenkt sind.

9. Wand- oder Dachfläche gemäß Anspruch 8,
**dadurch gekennzeichnet,**
daß das biegsame Profil (29) in entsprechenden Schlitzen der Tragstütze (4d) verschiebbar geführt ist.

10. Wand- oder Dachfläche gemäß einem der Ansprüche 1 bis 2,
**dadurch gekennzeichnet,**
daß die Verstellelemente (5e) durch Hülsen gebildet sind, an denen jeweils ein Bügel (22) der jeweiligen Halterung (2) angelenkt ist, wobei die Verbindungselemente durch Stangen (35) gebildet sind, die in lediglich druckkräfteübertragender Weise an den Hülsen anliegen.

11. Wand- oder Dachfläche gemäß Anspruch 10,
**dadurch gekennzeichnet,**
daß die Stangen (35) in entsprechenden Ausnehmungen der Tragstütze (4e) verschiebbar geführt sind.

12. Wand- oder Dachfläche gemäß einem der Ansprüche 1 bis 11,
**dadurch gekennzeichnet,**
daß mehrere Tragstützen (4) parallel nebeneinander angeordnet sind, wobei jeweils eine Platte (1) von mehreren parallelen Halterungen (2) verschiedener Tragstützen (4) gehalten ist.

13. Wand- oder Dachfläche gemäß einem der Ansprüche 1 bis 12,
**dadurch gekennzeichnet,**
daß die Mittelpunkte der Krümmungslinien benachbarter Tragstützen (4) auf einer gemeinsamen Geraden liegen.

14. Wand- oder Dachfläche gemäß einem der Ansprüche 1 bis 13,
**dadurch gekennzeichnet,**
daß die Verstellelemente (5) im Inneren der Tragstütze (4) geführt sind.

15. Wand- oder Dachfläche gemäß einem der Ansprüche 1 bis 14,
**dadurch gekennzeichnet,**
daß die Tragstütze (4) einen Schraubkanal (17) aufweist.

## Claims

1. Wall or roof surface formed of sheets, which surface is formed of pivotable sheets (1) lying behind one another or overlapping one another in rows, in which
the sheets (1) lying in a row overlap one another or abut against one another and are each held in holders (2) which are each jointedly connected, via a joint strap (3), with a stay (4)
the stay (4) is curved and the holders (2) lying in a row are jointed to adjustment elements (5) via straps (22) rigidly attached to the holders, which adjustment elements are connected with one another by means of connection elements which transfer pulling and/or pushing forces, and in which
the adjustment elements (5) and/or the connection elements (6, 18, 19, 29, 35) are displaceably guided on the stay (4).

2. Wall or roof surface according to claim 1,
characterised in that,
in each case one holder (2) is jointed to one adjustment element (5).

3. Wall or roof surface according to claim 1 or 2,
characterised in that,
the connection elements are jointed to the adjustment elements (5).

4. Wall or roof surface according to any preceding claim,
characterised in that,
the adjustment elements (5) consist of a number of profile pieces (5a, 5b) which are displaceably guided on the stay (4a or 4b) by means of T-profiles.

5. Wall or roof surface according to claim 4,
characterised in that,
neighbouring profile pieces (5a, 5b) are jointedly connected with one another by means of rods (6 or 18) jointed to the profile pieces.

6. Wall or roof surface according to any of claims 1 to 3,
characterised in that,
the adjustment elements (5c) are formed by rollers guided on the stay (4c).

7. Wall or roof surface according to claim 6,
characterised in that,
the adjustment element (5c) is formed by means of a pair of rollers (5c) rigidly connected with a shaft (20), whereby neighbouring adjustment elements are jointedly connected with one another by means of rods (19) jointed to the shafts, and the strap (22) of the holder (2) is jointed to the shaft (20).

8. Wall or roof surface in accordance with any of claims 1 to 3,
characterised in that,
the connection elements are formed by means of a bendable profile (29) to which there are attached eye bolts serving as adjustment elements (5d), to which eye bolts the respective straps (22) of the holders (2) are jointed.

9. Wall or roof surface according to claim 8,
characterised in that,
the bendable profile (29) is displaceably guided in corresponding slots of the stay (4d).

10. Wall or roof surface according to any of claims 1 to 2,
characterised in that,
the adjustment elements (5e) are formed by means of sleeves to which in each case one strap (22) of the respective holder (2) is jointed, the connection elements being formed by means of rods (35) which bear on the sleeves in a manner transmitting only pushing forces.

11. Wall or roof surface according to claim 10,
characterised in that,
the rods (35) are displaceably guided in corresponding recesses of the stay (4e).

12. Wall or roof surface according to any of claims 1 to 11,
characterised in that,
a plurality of stays (4) are arranged parallel neighbouring one another, whereby in each case one sheet (1) is held by a plurality of parallel holders (2) of various stays (4).

13. Wall or roof surface according to any of claims 1 to 12,
characterised in that,
the middle points of the lines of curvature of neighbouring stays (4) lie on a common straight line.

14. Wall or roof surface according to any of claims 1 to 13,
characterised in that,
the adjustment elements (5) are guided in the interior of the stay (4).

15. Wall or roof surface according to any of claims 1 to 14,
characterised in that,
the stays (4) have a screw channel (17).

## Revendications

1. Surface de paroi ou de toiture formée de plaques, qui est constituée par des plaques (1) pivotantes disposées en rangée et les unes derrière les autres ou les unes au-dessus des autres, dans laquelle :
- les plaques (1) disposées dans une rangée se chevauchent les unes les autres, ou bien sont adjacentes les unes aux autres, et sont maintenues respectivement dans des montures (2) qui sont reliées de façon articulée à un élément de support (4) par l'intermédiaire d'un étrier d'articulation (3),
- l'élément de support (4) est incurvé, et les montures (2) disposées dans une rangée sont articulées à des éléments de réglage (5) par l'intermédiaire d'étriers (22) fixés de façon rigide auxdites montures, lesdits éléments de réglage étant reliés les uns aux autres par des éléments de liaison qui transmettent des forces de traction et/ou de compression, et
- les éléments de réglage (5) et/ou les éléments de liaison (6, 18, 19, 29, 35) sont guidés en déplacement sur les éléments de support (4).

2. Surface de paroi ou de toiture selon la revendication 1, caractérisée en ce qu'une monture respective (2) est articulée sur un élément de réglage (5).

3. Surface de paroi ou de toiture selon l'une ou l'autre des revendications 1 et 2, caractérisée en ce que les éléments de liaison sont articulés sur les éléments de réglage (5).

4. Surface de paroi ou de toiture selon l'une des revendications précédentes, caractérisée en ce que les éléments de réglage (5) sont constitués par un certain nombre de pièces profilées (5a, 5b) qui sont guidées en déplacement sur les éléments de support (4a; 4b) au moyen de profilés en T.

5. Surface de paroi ou de toiture selon la revendication 4, caractérisée en ce que des pièces profilées voisines (5a, 5b) sont reliées de façon articulée les unes aux autres au moyen de tiges (6 ; 18) articulées sur elles-mêmes.

6. Surface de paroi ou de toiture selon l'une des revendications 1 à 3, caractérisée en ce que les éléments de réglage (5 c) sont réalisés par des galets guidés sur les éléments de support (4c).

7. Surface de paroi ou de toiture selon la revendication 6, caractérisée en ce que l'élément de réglage (5c) est formé par une paire de galets (5c) reliés de façon rigide au moyen d'un boulon (20), et en ce que des éléments de réglage voisins sont reliés de façon articulée les uns aux autres au moyen de tiges (19) articulées sur les boulons, et l'étrier (22) de la monture (2) est articulé sur le boulon (20).

8. Surface de paroi ou de toiture selon l'une des revendications 1 à 3, caractérisée en ce que les éléments de liaison sont formés par profilés souples (29), sur lequel sont fixées des vis annulaires servant d'éléments de réglage (5d), sur lesquelles sont articulés les étriers respectifs (22) des montures (2).

9. Surface de paroi ou de toiture selon la revendication 8, caractérisée en ce que le profilé souple (29) est guidé en déplacement dans des fentes correspondantes de l'élément de support (4d).

10. Surface de paroi ou de toiture selon l'une des revendications 1 et 2, caractérisée en ce que les éléments de réglage (5e) sont formés par des douilles, sur lesquelles est articulé un étrier respectif (22) de la monture respective (2), et en ce que les éléments de liaison sont formés par des tiges (35) qui sont appliquées contre les douilles simplement d'une manière à transmettre des forces de compression.

11. Surface de paroi ou de toiture selon la revendication 10, caractérisée en ce que les tiges (35) sont guidées en déplacement dans des évidements correspondants des éléments de maintien (4e).

12. Surface de paroi ou de toiture selon l'une des revendications 1 à 11, caractérisée en ce que plusieurs éléments de support (4) sont agencés parallèlement les uns à côté des autres, et en ce qu'une plaque respective (1) est maintenue par plusieurs montures parallèles (2) d'éléments de support différents (4).

13. Surface de paroi ou de toiture selon l'une des revendications 1 à 12, caractérisée en ce que les centres des lignes de courbure d'éléments de support voisins (4) sont situés sur une droite commune.

14. Surface de paroi ou de toiture selon l'une des revendications 1 à 13, caractérisée en ce que les éléments de réglage (5) sont guidés à l'intérieur des éléments de support (4).

15. Surface de paroi ou de toiture selon l'une des revendications 1 à 14, caractérisée en ce que l'élément de support (4) présente un canal de vissage (17).
